# EUROPÄISCHE PATENTSCHRIFT

(11) **EP 0 933 321 B1**
(45) Veröffentlichungstag und Bekanntmachung des Hinweises auf die Patenterteilung: **12.06.2002**
(21) Anmeldenummer: 98123034.5
(22) Anmeldetag: 07.12.1998
(51) Int. Cl.: B65H 45/12, B65H 7/06

(54) **Falzapparat mit Frühwarnsystem zur Erkennung von Staus und dafür angewandtes Verfahren**
Folding apparatus with early warning system for recognizing jams and method used therefor
Appareil de pliage avec système d'alarme préventif pour reconnaître des bourrages et procédé utilisé pour celui-ci

(30) Priorität: 02.02.1998 US 17187
(43) Veröffentlichungstag der Anmeldung: 04.08.1999
(73) Patentinhaber: Heidelberger Druckmaschinen Aktiengesellschaft, 69115 Heidelberg (DE)
(72) Erfinder: Belanger, Roger Robert, Dover, NH 03820 (US); Blank, William John, Newmarket, NH 03857 (US); Elkinson, Brian Robert, Rochster, NH 03867 (US); Ramsay, Erik John, Epping NH 03042 (US); Albert, Kevin Francis, Barrington, NH 03825 (US)
(74) Vertreter: Hörschler, Wolfram Johannes, Dipl.-Ing.

(56) Entgegenhaltungen:
- EP-A- 0 732 293
- DE-A- 4 135 987
- DE-A- 19 600 110
- US-A- 5 516 094
- PATENT ABSTRACTS OF JAPAN vol. 017, no. 403 (M-1453), 28. Juli 1993 (1993-07-28) -& JP 05 077967 A (TOPPAN PRINTING CO LTD), 30. März 1993 (1993-03-30)
- PATENT ABSTRACTS OF JAPAN vol. 009, no. 300 (M-433), 27. November 1985 (1985-11-27) -& JP 60 137770 A (TOPPAN INSATSU KK), 22. Juli 1985 (1985-07-22)
- PATENT ABSTRACTS OF JAPAN vol. 010, no. 174 (M-490), 19. Juni 1986 (1986-06-19) & JP 61 023054 A (TATEISHI DENKI KK), 31. Januar 1986 (1986-01-31)

## Beschreibung

Die vorliegende Erfindung betrifft im allgemeinen Falzapparate von Druckmaschinen und im besonderen Falzapparate mit einem Erkennungssystem für Papierstaus und ein Verfahren zum Abtasten solcher Papierstaus.

US 4,578,052 A beschreibt eine Vorrichtung und ein Verfahren zur Bestimmung von Abweichungen bei gefalzten Bogen. Die Vorrichtung weist Sensoren auf, welche die Falze von gefalzten Bogen prüfen, die gemäß den auf den Bogen vorhandenen Markierungen gefalzt wurden. Diese Vorrichtung erfordert also eine besondere Markierung der zu falzenden Bogen oder Signaturen und prüft lediglich nach jedem Falzvorgang, ob die Falze in entsprechender Weise gebildet wurden. Die Kanten der Signaturen werden durch diese Vorrichtung nicht abgetastet.

US 4,573,671 A beschreibt eine Vorrichtung zum Abbremsen von Signaturen, bevor diese in einer einen zweiten Längsfalz erzeugenden Falzeinrichtung gefalzt werden. Diese Falzeinrichtung verfügt über keine Einrichtung zur Erkennung von Abweichungen.

JP 05-077 967 A beschreibt einen Falzapparat nach dem Oberbegriff des Anspruchs 1 und ein Verfahren nach dem Oberbegriff des Anspruchs 4.

Die vorliegende Erfindung sieht einen Falzapparat mit den Kennzeichnenden Merkmalen des Anspruchs 1 in Verbindung mit dessen Oberbegriff und ein Verfahren mit den Kennzeichnenden Merkmalen des Anspruchs 4 in Verbindung mit dessen Oberbegriff vor.

Die vorliegende Erfindung ermöglicht also ein schnelles und müheloses Überwachen eines ganzen Stroms von Bogen oder Signaturen im Falzapparat. Es sind keine Markierungen auf den Signaturen erforderlich. Somit ist eine effiziente Früherkennung möglicher Probleme im Falzapparat gewährleistet. Wenn der Maschinenbediener über zu große Abweichungen der aufeinanderfolgenden Signaturen vorgewarnt ist, dann kann er diese Abweichungen korrigieren, bevor es zu einem Stau kommt und Produkte zu Makulatur werden.

Vorzugsweise umfaßt jeder Satz von Sensoren einen Laserstrahler und eine Empfangsdiode in Form eines Sensorpaares zum Abtasten der Signaturkanten.

Die Outputs der Sensoren werden in einen Anschlußkasten geleitet, der einen Steckverbinder von einer Datenspeicherkarte aufnimmt. Ein Computer mit einem Standard-Mikroprozessor und die Datenspeicherkarte mit entsprechender Software können dann den Output des Sensors analysieren, um eine Schräglage oder einen Abstandsunterschied zu identifizieren. Der Monitor des Computers liefert die Information, die aufweist, wo der Fehler im Falzapparat aufgetreten ist. Da mehrere Sätze von Sensoren im Falzapparat angeordnet sind, kann der Problembereich vom Bediener rasch eingegrenzt werden.

Der Falzapparat umfaßt auch einen Schneidzylinder. Einer der Sätze von Sensoren ist direkt hinter dem Schneidzylinder angeordnet.

Der gewünschte Pfad und Abstand der Signaturen voneinander sowie der erlaubte Wert des Fehlers oder der Abweichung, d. h. der Toleranzwert des Systems, können durch den Bediener vorbestimmt werden. Der gewünschte Pfad kann auch auf der Basis einer Abtastung von Signaturen bestimmt werden, und der Toleranzwert des Systems kann auf der Basis einer durch eine statistische Analyse ermittelten Standard-Abweichung bestimmt werden.

Das Verfahren umfaßt die Schritte des automatischen Abbremsens des Signaturstroms, wenn eine Fehlermeldung ergangen ist. Dadurch wird verhindert, daß eine große Menge von bedruckten Signaturen unbrauchbar wird. Somit kann eine bedeutende Einsparung an Papier und anderen Materialien erzielt werden.

Die ausgegebene Fehlermeldung identifiziert eine oder mehrere der Stellen, an denen die Abweichung auftrat.

Das Verfahren umfaßt ferner den Schritt der Vorbestimmung des Toleranzwertes.

Die Merkmale und Vorteile der vorliegenden Erfindung werden in der folgenden Beschreibung im Zusammenhang mit den beigefügten, nachstehend aufgeführten Zeichnungen näher erläutert.

Es zeigen:
- Fig. 1: einen Falzapparat der vorliegenden Erfindung;
- Fig. 2a und 2b: einen Strom von Signaturen und einen Satz von Sensoren gemäß vorliegender Erfindung, wobei der Signaturstrom im Toleranzbereich liegt;
- Fig. 3: einen Strom von Signaturen in einer Schräglage;
- Fig. 4: einen Strom von Signaturen mit unterschiedlichen Abständen der Signaturen voneinander.

Fig. 1 zeigt eine Papierbahn 1, die in einen Falzapparat 2 eintritt. Durch einen Schneidzylinder 5 wird die Bahn 1 geschnitten und dabei ein Strom von Signaturen 8 erzeugt. Die Signaturen 8 können dann durch Falzelemente 10, 11, 12 und 13 in gewünschter Weise gefalzt werden und der Signaturstrom wird in einen von zwei Eingängen 20 und 22 einer Falzeinrichtung geleitet, in welcher der zweite Längsfalz erzeugt wird.

Es sind Sätze von Sensoren 50, 52 und 54 an verschiedenen Stellen im Falzapparat vorgesehen. Der Sensorsatz 50 befindet sich unmittelbar stromabwärts des Schneidzylinders und die Sensorsätze 52 und 54 befinden sich jeweils unmittelbar stromaufwärts der den zweiten Längsfalz ausführenden Falzeinrichtungen 30, 32. Jeder Sensorsatz umfaßt einen jeweiligen Laserstrahler und eine Empfangsdiode, die auf beiden Seiten der Mittellinie eines gewünschten Signaturpfades angeordnet sind, wie dies durch den Laserstrahler 50A und die Empfangsdiode 50B in Fig. 1 angedeutet ist. Jeder Sensorsatz wird erst durch einen mit einem Computer 40 verbundenen Anschlußkasten 42 hindurch bewegt, so daß der Computer feststellen kann, welcher Sensor eine Signaturabweichung erfaßt hat.

Fig. 2A und 2B zeigen eine Draufsicht und eine Seitenansicht eines Stromes von Signaturen 7, die durch ein Paar von sich nebeneinander befindlichen Sensorsätzen 50 und 53 abgetastet werden. Jede Signatur weist eine Vorderkante 7A und eine Hinterkante 7B auf und folgt vorzugsweise einem gewünschten Pfad mit Pfadkanten 70A und 70B. Der Sensorsatz 50 umfaßt einen Laserstrahler 50A und eine Empfangsdiode 50B die jeweils an einer Seite der Signatur 7 angeordnet sind, und der Laserstrahler 50A sendet einen Laserstrahl aus, der von der Empfangsdiode 50B aufgenommen wird. Der Zwischenraum zwischen den aufeinanderfolgenden Signaturen wird durch einen Abstand 80 bestimmt.

Die Fig. 2A und 2B zeigen einen stabilen Signaturtransport, da sich die Signaturen in einem korrekten Abstand voneinander befinden und nicht schräg liegen. Die Sensoren 50 und 53 bilden einen Sensorsatz, durch den die Signaturvorderkante 7A und/oder die Signaturhinterkante 7B und somit der Signaturstrom überwacht wird. Beispielsweise wird durch den Computer überwacht, ob zwischen dem Zeitpunkt, wenn der Sensor 50 die Vorderkante 7A abtastet und dem Zeitpunkt, wenn der Sensor 53 die Vorderkante 7A abtastet, ein Zeitunterschied besteht. Wenn die Zeitdifferenz Null beträgt, dann befindet sich die Signatur in einer zur Fördermittellinie senkrechten Lage, d. h. es besteht keine Schräglage. Durch das Computerprogramm kann also auf einem zugeordneten Sichtgerät (nicht gezeigt) angezeigt werden, daß eine 0,000- Schräglage vorliegt. Die Hinterkante der Signatur kann in gleicher Weise abgetastet werden.

Fig. 3 zeigt eine schrägliegende Signatur 7 mit ihrer Vorderkante 7A und ihrer Hinterkante 7B. Eine Schräglage 95 der Signatur 7 wird festgestellt, wenn die Signaturvorderkante 7A von dem Sensor 50 und dem Sensor 53 abgetastet wird und der Sensor 53 die Signaturvorderkante 7A zu einem späteren Zeitpunkt als der Sensor 50 erfaßt und somit eine gewisse Zeitdifferenz festgestellt wird. Durch den Computer wird dann über ein auf dem Schneidzylinder angebrachtes Kodiergerät die Signaturgeschwindigkeit überwacht und der Wert der Geschwindigkeit mit der festgestellten Zeitdifferenz multipliziert, um so das Ausmaß, d. h. den Wert der Schräglage zu ermitteln, der angezeigt werden kann. In Abhängigkeit von dem Ausmaß der Schräglage können dann weitere Schritte, wie das Abbremsen oder Stoppen der Druckmaschine eingeleitet werden.

Der Abstand zwischen den aufeinanderfolgenden Signaturen kann ebenfalls überwacht werden, wie dies in Fig. 4 gezeigt ist. Entweder der Sensor 50 oder der Sensor 53 (oder beide oder ein Durchschnittssignal von beiden) kann verwendet werden, um die jeweilige Vorderkante 7A, 8A, 9A und Hinterkante 7B, 8B und 9B der Signaturen 7, 8 und 9 abzutasten. Die Zeitdifferenz zwischen dem Abtasten der Hinterkante 9B und dem Abtasten der Vorderkante 8A kann somit zur Ermittlung einer Abstandsdifferenz 85 zwischen den Signaturen 9 und 8 verwendet werden, und die Zeitdifferenz zwischen dem Abtasten der Hinterkante 8B und dem Abtasten der Vorderkante 7A kann zur Ermittlung einer Abstandsdifferenz 80 zwischen den Signaturen 8 und 7 verwendet werden. In Abhängigkeit von der Zeitdifferenz oder der Abstandsdifferenz können dann weitere Schritte, wie das Abbremsen oder Stoppen der Druckmaschine eingeleitet werden.

Es ist auch möglich, mehrere nebeneinander angeordnete Sensorsätze im Falzapparat zu plazieren.

### LISTE DER BEZUGSZEICHEN

- 1: Papierbahn
- 2: Falzapparat
- 5: Schneidzylinder
- 7: Signatur
- 7A: Vorderkante der Signatur
- 7B: Hinterkante der Signatur
- 8: Signatur
- 8A: Vorderkante der Signatur
- 8B: Hinterkante der Signatur
- 9: Signatur
- 9A: Vorderkante der Signatur
- 9B: Hinterkante der Signatur
- 10, 11: Falzelemente
- 12, 13: Falzelemente
- 20, 22: Eingänge der Längsfalzeinrichtung
- 30, 32: Längsfalzeinrichtungen
- 40: Computer
- 42: Anschlußkasten
- 50: Sensorsatz
- 50A: Laserstrahler
- 50B: Empfangsdiode
- 52: Sensorsatz
- 53: Sensorsatz
- 54: Sensorsatz
- 70A: Pfadkante
- 70B: Pfadkante
- 80: Abstandsdifferenz
- 85: Abstandsdifferenz

## Patentansprüche

1. Falzapparat zur Bearbeitung eines Stromes von Signaturen (7, 8, 9), die sich auf einem gewünschten Pfad bewegen und jeweils eine Vorderkante (7A, 8A, 9A) und eine Hinterkante (7B, 8B, 9B) aufweisen, wobei der Falzapparat (2) eine Schneidvorrichtung und mindestens einen Satz von Sensoren (50, 53) zum Messen einer Abweichung einer der Signaturen, nämlich der Vorderkante (7A, 8A, 9A) oder der Hinterkante (7B, 8B, 9B) vom gewünschten Pfad umfaßt,
**dadurch gekennzeichnet, daß** der Sensorsatz (52, 54) unmittelbar stromabwärts der Schneidvorrichtung angeordnet ist, und
dass weiterhin eine Steuereinrichtung vorgesehen ist, die nach Bestimmen des Abstandes der Signaturen im Signaturstrom den Signaturstrom durch Änderung der Maschinengeschwindigkeit abbremsen kann.

2. Falzapparat nach Anspruch 1,
**dadurch gekennzeichnet,**
**daß** ferner ein Mikroprozessor vorgesehen ist, und daß der Output eines jeden Sensorsatzes (50, 52, 54) in den Mikroprozessor geleitet wird.

3. Falzapparat nach Anspruch 1,
**dadurch gekennzeichnet,**
**daß** eine Vielzahl von Sensorsätzen vorgesehen ist.

4. Verfahren zum Verhindern von Papierstau in einem eine Schneidvorrichtung umfassenden Falzapparat, wobei Signaturen in dem Falzapparat entlang eines Förderpfades bewegt werden und jede Signatur eine Vorderkante und eine Hinterkante aufweist und entlang des Förderpfades wenigstens ein Satz von Sensoren (50, 53) vorgesehen ist, der entweder die Vorderkante oder die Hinterkante einer an dem Sensorsatz (50, 53) vorbeilaufenden Signatur misst,
**dadurch gekennzeichnet, daß** der Satz von Sensoren (50, 53) unmittelbar stromabwärts der Schneidvorrichtung angeordnet ist, und
dass aus dem Sensorsignal ein Toleranzwert ermittelt wird, der zur Abweichung der Signaturen von dem Sollpfad korreliert und bei Überschreiten eines bestimmten Toleranzwertes diese Abweichung dadurch korrigiert wird, dass die Maschinengeschwindigkeit verringert wird.

5. Verfahren nach Anspruch 4,
**dadurch gekennzeichnet,**
**daß** zur Feststellung einer weiteren Schieflage ein weiterer Sensorsatz verwendet wird.

6. Verfahren nach Anspruch 4,
**dadurch gekennzeichnet,**
**daß** ein Abstand zwischen den Signaturen in dem Signaturstrom bestimmt wird.

## Claims

1. Folder for processing a stream of signatures (7, 8, 9) moving on a desired path and each signature having a lead edge (7A, 8A, 9A) and a trail edge (7B, 8B, 9B), the folder (2) comprising a cutting device and at least one set of sensors (50, 53) for measuring a deviation of one of the signatures, i.e. one of the lead edge (7A, 8A, 9A) and the trail edge (7B, 8B, 9B) from the desired path,
**characterized in**
**that** the sensor set (52, 54) is located directly downstream of the cutting device and that further a control device is provided slowing down the signature stream after determining the spacing between the signatures in the signature stream by changing the machine speed.

2. Folder as set forth in claim 1,
**characterized in**
**that** further a microprocessor is provided and that the output of each sensor set (50, 52, 54) is transferred into the microprocessor.

3. Folder as set forth in claim 1,
**characterized in**
**that** a plurality of sensor sets is provided.

4. Method for preventing a paper jam in a folder including a cutting device, with signatures being moved along a travel path in the folder and each signature having a lead edge and a trail edge and at least one set of sensors (50, 53) being provided along the travel path, said set of sensors measuring one of the lead edge and the trail edge of a signature running past the set of sensors (50, 53)
**characterized in**
**that** the set of sensors (50, 53) is located directly downstream of the cutting device and that a tolerance value is determined from the sensor signal, said tolerance value correlating to the deviation of the signatures from the nominal path and that, when a certain tolerance value is exceeded, said deviation is corrected in that the machine speed is decreased.

5. Method as set forth in claim 4,
**characterized in**
**that** a further set of sensors is used to determine a further skew.

6. Method as recited in claim 4,
**characterized in**
**that** a spacing between the signatures in the stream of signatures is determined.

## Revendications

1. Plieuse pour traiter un flux de cahiers (7, 8, 9) qui se déplacent sur un chemin voulu et qui présentent chacun un bord avant (7A, 8A, 9A) et un bord arrière (7B, 8B, 9B), la plieuse (2) comprenant un dispositif de coupe et au moins un jeu de capteurs (50, 53) destinés à mesurer un écart d'un des cahiers, plus précisément du bord avant (7A, 8A, 9A) ou du bord arrière (7B, 8B, 9B), par rapport au chemin voulu,
**caractérisée**
**en ce que** le jeu de capteurs (52, 54) est disposé immédiatement en aval du dispositif de coupe et en ce qu'en outre, il est prévu un dispositif de commande qui, après la détermination de l'écartement des cahiers dans le flux de cahiers, peut freiner le flux de cahiers par modification de la vitesse de la machine.

2. Plieuse selon la revendication 1,
**caractérisée**
**en ce qu'**il est prévu en outre un microprocesseur et en ce que la sortie de chaque jeu de capteurs (50, 52, 54) est transmise au microprocesseur.

3. Plieuse selon la revendication 1,
**caractérisée**
**en ce qu'**il est prévu une pluralité de jeux de capteurs.

4. Procédé pour prévenir un bourrage de papier dans une plieuse qui comprend un dispositif de coupe, dans lequel des cahiers sont entraînés dans la plieuse le long d'un chemin de transport et chaque cahier présente un bord avant et un bord arrière et il est prévu, le long du chemin de transport, au moins un jeu de capteurs (30, 53) qui mesure, soit le bord avant, soit le bord arrière, d'un cahier qui passe au droit du jeu de capteurs (50, 53),
**caractérisé**
**en ce que** le jeu de capteurs (30, 53) est disposé immédiatement en aval du dispositif de coupe et en ce que, sur la base du signal des capteurs, on obtient une valeur de tolérance qui est mise en corrélation avec l'écart des cahiers par rapport au chemin de consigne et, lorsqu'une valeur de tolérance déterminée est dépassée, cet écart est corrigé par le fait que la vitesse de la machine est réduite.

5. Procédé selon la revendication 4,
**caractérisé**
**en ce que**, pour la détection d'une autre position en biais, on utilise un autre jeu de capteurs.

6. Procédé selon la revendication 4,
**caractérisé**
**en ce qu'**une distance entre les cahiers est déterminée dans le flux de cahiers.
